# EUROPÄISCHE PATENTSCHRIFT

(11) **EP 0 915 670 B1**
(45) Veröffentlichungstag und Bekanntmachung des Hinweises auf die Patenterteilung: **16.10.2002**
(21) Anmeldenummer: 97931777.3
(22) Anmeldetag: 04.07.1997
(51) Int. Cl.: A45B 25/20

(54) **SONNENSCHUTZ**
SUN PROTECTION MEANS
DISPOSITIF DE PROTECTION CONTRE LE SOLEIL

(30) Priorität: 06.07.1996 DE 19627293; 28.02.1997 DE 19708174
(43) Veröffentlichungstag der Anmeldung: 19.05.1999
(73) Patentinhaber: Hollah, Engelbert, 49214 Bad Rothenfelde (DE)
(72) Erfinder: Hollah, Engelbert, 49214 Bad Rothenfelde (DE)
(74) Vertreter: Pott, Ulrich, Dipl.-Ing.
(86) Internationale Anmeldenummer: EP9703547
(87) Internationale Veröffentlichungsnummer: WO98001052

(56) Entgegenhaltungen:
- DE-A- 2 214 622
- DE-A- 2 336 665
- DE-U- 7 126 269
- US-A- 3 863 660

## Beschreibung

Die Erfindung bezieht sich auf einen flexiblen flächigen Sonnenschutz nach dem Oberbegriff des Anspruches 1.

Üblicherweise ist ein beispielsweise als Sonnenschirm, Markise oder Fensterabdeckung ausgebildeter Sonnenschutz, insbesondere UV-Schutz, aus einem seine Fläche einnehmenden textilen oder folienartigen Material ausgebildet. Auf der der Sonnenstrahlung abgewandten Seite bildet ein solcher Sonnenschutz einen durchgehenden Schattenbereich aus. Eine eventuell erwünschte Bräunung der Haut ist in diesem Schattenbereich kaum möglich.

Um dennoch eine Bräunung auch unter dem Sonnenschutz zu ermöglichen, offenbart die DE-OS 23 36 665 einen Sonnenschirm, der vereinzelte Lichtfenster aufweist, durch die hindurch ein bestimmter Anteil von Licht treten kann, wobei die Lichtfenster als aus dem textilem Schirmmaterial ausgestanzte Löcher gebildet sind. Diese Anordnung hat jedoch den Nachteil, daß die einzelnen Lochungen in dem textilen Material ausreißen oder, um dieses zu vermeiden, einzeln umnäht werden müssen, was den Herstellungsaufwand erheblich verteuert.

Die DE-OS 22 14 622 offenbart zusätzlich die Möglichkeit, einen Sonnenschutz der eingangs genannten Art als Netz auszubilden, wobei die Maschen des Netzes die Lichtfenster darstellen und sich die Lichtdurchlässigkeit daher über die Maschenweite bestimmen läßt. Ein solcher gazeartiger Stoff wird jedoch nicht die hinreichende Stabilität zur Ausbildung eines großflächigen Sonnenschutzes aufweisen können. Die in dieser Schrift ebenfalls angegebene Möglichkeit, die Lichtfenster durch Perforation einer flächigen Bespannung auszubilden, weist die gleichen Probleme wie in der bereits erwähnten DE-OS 23 36 665 auf.

Aus dem DE-GM 71 26 269 ist ferner bekannt, entweder ganze Sonnenschutzflächen oder die Flächen von Lichtfenstern von einer transparenten, wellenlängensensitiven Folie abzudecken, um damit Teilbereiche des auf den Sonnenschutz auftreffenden Lichtspektrums ausfiltern zu können. Bei einem solchen Schließen der Lichtfenster mit transparenter Folie ist jedoch ein Luftdurchtritt durch diese Lichtfenster verhindert, so daß sich unter dem Sonnenschutz ein Wärmestau bilden kann. Zudem ist bei der Abdeckung einzelner Lichtfenster fertigungstechnisch die Bildung des Sonnenschutzes aus einem textilen Material ausgeschlossen oder mit erheblichem Zusatzaufwand verbunden.

Der Erfindung liegt das Problem zugrunde, einen mechanisch stabilen, kostengünstig herstellbaren und zu einem möglichst gleichmäßigen Lichtdurchtritt geeigneten Sonnenschutz zu schaffen.

Die Erfindung löst das Problem mit den Merkmalen des Anspruchs 1. Hinsichtlich weiterer vorteilhafter Ausgestaltungen wird auf die Ansprüche 2 bis 18 verwiesen.

Durch die Ausbildung eines regelmäßigen geometrischen Musters von Lichtfenstern und Barrierebereichen, wobei jeweils benachbarte Lichtfenster bzw. benachbarte Barrierebereiche in zumindest ihren Eckbereichen aneinander angrenzen, ist ein Sonnenschutz gebildet, der ein Gleichmaß des Lichtdurchtritts ermöglicht und gleichzeitig eine mechanisch stabile Ausführung ermöglicht.

Für das Gleichmaß des Lichtdurchtritts ist es besonders vorteilhaft, wenn etwa 50% der Sonnenschutzfläche als Lichtfenster ausgebildet sind, wobei sich einzelne Barrierebereiche und Lichtfenster jeweils zu einem Quadrat ergänzen, so daß aus einer regelmäßigen Fortsetzung solcher Quadrate der Sonnenschutz aufgebaut sein kann. Dazu sind die Barrierebereiche und die Lichtfenster geometrisch gleichartig als gleichschenklige und rechtwinklige Dreiecke ausgebildet, die entlang ihrer Hypotenusen aneinander angrenzen und dadurch jeweils die Grundeinheit eines Quadrates ausbilden.

Diese einzelnen Quadrate sind derart benachbart, daß die von den gleichlangen Schenkeln umfaßte Ecke eines Lichtfensters einer gleichartigen Ecke eines weiteren Lichtfensters gegenüber gelegen ist, gleichfalls auch die Barrierebereiche so angeordnet sind. Dadurch ergibt sich ein Wechsel der Dreiecksorientierung zwischen benachbarten Quadraten, so daß insgesamt unabhängig von der Einstrahlungsrichtung des Lichtes stets sichergestellt ist, daß auf der von dem Sonnenschutz geschützten Fläche keine Schattenoder Lichtstreifen entstehen, sondern der Sonnenschutz frei von einer Vorzugsrichtung eine gleichmäßige Belichtung der geschützten Fläche garantiert.

Besonders vorteilhaft ist an den Kantenbereichen der Lichtfenster bzw. Barrierebereiche ein Netzwerk eingearbeitet, das die mechanische Stabilisierung des Sonnenschutzes gewährleistet, wobei das Netzwerk beispielsweise aus Polypropylenfäden gebildet sein kann. Das Netzwerk unterteilt dann den Sonnenschutz in gleichmäßige geometrische Teilsegmente, wobei bei einer rechtwinkligen Kreuzung der Tragfäden des Netzwerkes diese Teilsegmente als Rechtecke oder Quadrate ausgebildet sind.

Wenn diese Teilsegmente Quadrate ausbilden, so können diese Quadrate jeweils ein Lichtfenster und einen komplementären Barrierebereich, die jeweils in der oben genannten Art als Dreiecke ausgebildet sind, aufnehmen.

Webtechnisch ist es dabei zu bevorzugen, wenn keine Diagonalfäden eingearbeitet werden müssen, sondern statt dessen die Dreiecksformen der Lichtfenster bzw. Barrierebereiche nur näherungsweise durch Annäherung an rechtwinklige Flächen gebildet sind.

Dazu sind die Teilsegmente des Netzwerks vorteilhaft von Kette- und Schußfäden eines Webverbundes durchzogen und in kleinere Flächeneinheiten eingeteilt, wobei die Hälfte dieser Flächeneinheiten durch Bedeckung mit einem Fadenmaterial als Barrierebereich ausgebildet wird und die andere Hälfte dieser Flächeneinheiten als Lichtfenster verbleibt. Durch geeignete Anfüllung der Flächeneinheiten läßt sich dabei das oben als besonders vorteilhaft für den gleichmäßigen Lichtdurchtritt dargestellte Dreiecksmuster näherungsweise verwirklichen.

Die Wanderungsbewegung des Schattens aufgrund der Erddrehung ist vorteilhaft derart berücksichtigt, daß eine von dem Sonnenschutz geschützte Fläche in Schatten- und Lichtbereiche unterteilt ist, wobei ein Wechsel zwischen Lichtbereich und Schattenbereich nach wenigen Minuten stattfindet.

Bei einer durch den Sonnenschutz geschützten Person wird so eine zu starke UV-Exposition einzelner Körperteile zuverlässig vermieden, durch den ständigen Wechsel von Lichtund Schattenbereichen bleibt jedoch eine Bräunung möglich. Gleichzeitig ist durch die Anpassung der Lichtfenstergröße an die Wanderungsbewegung des Schattens das Ausbilden eines Bräunungsmusters auf der Haut verhindert.

Wenn die Lichtfenster als Materialausnehmungen ausgebildet sind, ist aufgrund der Luftdurchlässigkeit ein Wärmestau unter dem Sonnenschutz zuverlässig vermieden. Zudem ist die Windangriffsfläche des Sonnenschutzes verringert.

Ein solcher Sonnenschutz kann einstückig große Flächen überspannen, beispielsweise Gartencafe's. Dabei ist die verringerte Windangriffsfläche besonders vorteilhaft.

Weitere Vorteile ergeben sich aus der Zeichnung sowie der nachfolgenden Beschreibung mehrerer Ausführungsbeispiele des Gegenstandes der Erfindung. In der Zeichnung zeigen:
- Fig. 1: die einstückige Bespannung eines Sonnenschirms mit gleichmäßigem Dreiecksmuster,
- Fig. 2: einen Sonnenschirm nach Fig. 1 im Gebrauch,
- Fig. 3: eine Darstellung ähnlich zu Fig. 2 eines Sonnenschirms mit kontinuierlicher Größenvariation der Lichtfenster,
- Fig. 4: einen von einem Netzwerk durchzogenen Ausschnitt eines Sonnenschutzes mit näherungsweiser Ausbildung eines Dreiecksmusters nach Fig. 1,
- Fig. 5: ein Muster entsprechend Fig. 1 innerhalb eines teilweise geschlossenen Sonnenschutzes,
- Fig. 6: ein Muster mit Bereichen verschieden großer Lichtfenster,
- Fig. 7: ein alternatives Muster von Lichtfenstern in einem Sonnenschutz.

Im einzelnen weist der Sonnenschutz 1 Bereiche 2 auf, die von Lichtfenstern 3 durchsetzt sind, wobei ca. 50% der Fläche des Sonnenschutzes 1 in diesen Bereichen 2 als Lichtfenster 3 ausgebildet sind.

Dabei kann entweder der ganze Sonnenschutz 1 von den Lichtfenstern 3 durchsetzt sein, oder es können einzelne Teilbereiche 2 des Sonnenschutzes 1 mit den Lichtfenstern 3 versehen sein.

Der Sonnenschutz 1 kann aus verschiedenen Materialien hergestellt sein, beispielsweise aus textilem Material oder aus Kunststoffolie. Zudem kann der Sonnenschutz 1 eine metallische Beschichtung aufweisen, um dadurch das Reflektions- oder Absorptionsverhalten des Sonnenschutzes 1 zu beeinflussen.

Um eine möglichst gleichmäßige Bräunung einer von einem erfindungsgemäßen Sonnenschutz 1 geschützten Person bei gleichzeitiger Minimierung der Sonnenbrandgefahr zu bewirken, sollte etwa alle 10 Minuten ein lichtbeschienener Bereich in einen Schattenbereich übergehen. Dies läßt sich erreichen durch eine Anpassung der Ausmaße der Lichtfenster 3 an die durch die Erddrehung begründete Wanderungsgeschwindigkeit des durch den Sonnenschutz 1 gebildeten Schattens.
Dabei ist es möglich (Fig. 6, Fig. 7), Lichtfenster 3 verschiedener Größen in einem Sonnenschutz 1 vorzusehen.

Bei einer Montage des Sonnenschutzes in einer Höhe von beispielsweise einem Meter beträgt die Wanderungsgeschwindigkeit des durch den Sonnenschutz 1 verursachten Schattens etwa einen halben Meter pro Stunde, so daß bei einem gewünschten Wechsel von Schattenbereichen und lichtbeschienenen Bereichen nach etwa 10 Minuten die Ausmaße der Lichtfenster 3 im Bereich weniger Zentimeter liegen müssen.

Die Lichtfenster 3 sind in einer regelmäßigen Folge angeordnet, die ein geometrisches Muster ausbildet. Dabei grenzen benachbarte Lichtfenster 3 bzw. benachbarte Barrierebereiche 4 jeweils in ihren Eckbereichen aneinander.

Die Folge sollte dabei so ausgebildet sein, daß sich keine Lichtstreifen oder Schattenstreifen an der von dem Sonnenschutz 1 geschützten Fläche ausbilden, um somit eine gleichmäßige Beschattung bzw. Belichtung dieser Fläche zu ermöglichen. Dieses sollte bei jeder Orientierung des Sonnenschutzes und jedem Sonnenstand gegeben sein, um zusätzliche Anforderungen an die Justage des Sonnenschutzes 1 durch den Benutzer zu vermeiden.

Besonders vorteilhaft ist ein geometrisches Dreiecksmuster. Durch die unterschiedlich gedrehten Dreiecksformen der Lichtfenster 3 und Barrierebereiche 4 in den Fig. 1 bis 4 ergibt sich, daß bei jeder Orientierung relativ zur Sonne eine gleichmäßige Belichtung und Beschattung der durch den Sonnenschutz 1 geschützten Fläche, also beispielsweise einer Person, ermöglicht ist.

Ein solches Muster, wie z. B. in Fig. 1 dargestellt, ergibt sich, wenn die Lichtfenster 3 und Barrierebereiche 4 jeweils gleichgroße, gleichschenklige und rechtwinklige Dreiecke ausbilden, wobei jeweils ein Lichtfenster 3 und ein Barrierebereich 4 über ihre Hypotenuse aneinandergrenzen und gemeinsam ein Quadrat ausbilden.

Um eine Bildung von Licht- oder Schattenstreifen auf der von dem Sonnenschutz geschützten Fläche zu vermeiden, sind die Dreiecke benachbarter Quadrate gegeneinander versetzt, wobei die von gleichlangen Schenkeln umfaßte Ecke 5 eines Lichtfensters 3 einer gleichartigen Ecke 5 eines weiteren Lichtfensters 3 gegenüber gelegen ist.

In Fig. 7 ist eine alternative Ausbildung eines Musters von Lichtfenstern 3 gezeigt, das ebenfalls ein Dreiecksmuster mit 50 % Durchlaßfläche ausbildet. Die Dreiecke grenzen hier allerdings teilweise an ihren Katheten aneinander, wodurch dann zwei solcher Dreiecke zu einem größeren Lichtfenster 3' bzw. Barrierebereich 4' zusammengefaßt sind.

Die von Lichtfenstern 3 durchsetzten Bereiche 2 des Sonnenschutzes 1 weisen ein Netzwerk 6 auf, das entlang den Kanten der Lichtfenster 3 bzw. der Barrierebereiche 4 verläuft und den Bereich 2 in einzelne, geometrisch regelmäßige Teilsegmente 7 unterteilt. Diese Teilsegmente 7 können mit den o.g. Quadraten übereinstimmen, wenn innerhalb der von dem Netzwerk 6 gebildeten Teilsegmente 7 sowohl Lichtfenster 3 als auch Barrierebereiche 4 ausgebildet sind. Es ist auch möglich, daß sich einzelne Lichtfenster 3 bzw. einzelne Barrierebereiche 4 über mehrere von dem Netzwerk 6 gebildete Teilsegmente erstrecken, wobei dann das Netzwerk 6 entsprechend dichter ausgebildet sein kann bzw. die Lichtfenster 3 jeweils größer sind.

Wie oben erwähnt, ist das günstigste Längenmaß für die Lichtfenster 3 bzw. Barrierebereiche 4 durch die Wanderungsgeschwindigkeit der Sonne vorgegeben, so daß eine zu große Vergrößerung der Lichtfenster 3 bzw. der Barrierebereiche 4 als nachteilig anzusehen wäre.

Es ist auch möglich, daß die von dem Netzwerk 6 gebildeten Teilsegmente 7 jeweils genau ein Lichtfenster 3 bzw. einen Barrierebereich 4 umgrenzen.

Die Einarbeitung eines Netzwerkes als Trägerwerk eines textilen Sonnenschutzes ermöglicht insbesondere bei großflächiger Ausbildung des Sonnenschutzes eine hohe mechanische Festigkeit.

Die Lichtfenster 3 müssen keine einheitliche Größe haben, sondern können, beispielsweise um der Form eines Sonnenschirmsegments zu folgen, eine - möglicherweise kontinuierliche - Größenvariation ausbilden (Fig. 3).

Im vorliegenden Ausführungsbeispiel kreuzen sich die Tragfäden 8 des Netzwerks 6 in rechten Winkeln und sind miteinander verwirkt. Die sich durch die gekreuzten Netzwerkfäden 8 gebildeten Teilsegmente 7 bilden Quadrate aus, die ihrerseits von Kette- 9 und Schußfäden 10 eines Webverbundes durchzogen sind, wobei diese Fäden 9,10 die Teilsegmente 7 in kleinere, ebenfalls rechtwinklig begrenzte Flächeneinheiten 11 unterteilen. Diese Flächeneinheiten 11 sind teilweise mit fadenartigem Material, beispielsweise Dralonfäden, ausgefüllt, um somit eine Abdeckung von einzelnen Flächenbereichen 11 zu erreichen, so daß die abgedeckten Bereiche insgesamt einen Barrierebereich 4 ausbilden. Andere Flächeneinheiten 11 sind freigelassen, so daß diese insgesamt ein Lichtfenster 3 ausbilden. Dabei ist innerhalb eines Teilsegementes 7 jeweils die Hälfte der Flächeneinheiten 11 zu einem Barrierebereich 4 gebildet, wohingegen die andere Hälfte dieser Flächeneinheiten 11 als offenes Lichtfenster 3 verbleibt.

Die aus mehreren nebeneinanderliegenden Flächeneinheiten 11 gebildeten Lichtfenster 3 bzw. Barrierebereiche 4 weisen jeweils eine dreieckige Gesamtform auf, wobei sich ein Lichtfenster 3 mit einem komplementären Barrierebereich 4 zu einem vollständigen Teilsegment 7, also im vorliegenden Fall einem Quadrat, des Netzwerks 6 ergänzt. Diese beiden Dreiecke, nämlich das jeweilige Lichtfenster 3 und der Barrierebereich 4, sind, wie oben geschildert, rechtwinklige, gleichschenklige Dreiecke, die an ihren Hypotenusen aneinandergrenzen, so daß sie gemeinsam ein Quadrat ausbilden.

Wie oben beschrieben, sind diese näherungsweise durch Quadrate gebildeten Dreiecke von benachbarten Teilsegmenten 7 gegeneinander jeweils versetzt, so daß ein durchgehender Streifen von Lichtfenstern 3 bzw. Barrierebereichen 4 für jede Richtung der Sonneneinstrahlung verhindert ist. Auch wenn diese webtechnisch einfach und kostengünstige Lösung nur eine Annäherung an die gewünschte optimale Dreiecksform der Lichtfenster 3 bzw. Barrierebereiche 4 darstellt, so ist die Abweichung von der Optimalform nicht so gravierend, daß die hier gezeigte Ausführung die genannten Vorteile nicht aufweisen würde.

Ein besonderer Vorteil des dargestellten Musters ergibt sich insbesondere noch, wenn der Sonnenschutz 1 als Schirm 12 ausgebildet ist, weil dann fertigungstechnisch der gesamte Schirm einstückig ausgebildet sein kann, ohne daß die einzelnen Schirmsektoren 13 zunächst einzeln gewebt und dann zusammengenäht werden müßten. Vielmehr kann das gezeigte Muster über die gesamte Schirmbespannung durchlaufend hergestellt sein, was den Fertigungsaufwand erheblich vermindert.

Bei Herstellung des Sonnenschutzes 1 aus Kunststoffolie können die Lichtfenster 3 als Materialausnehmungen ausgebildet sein, können jedoch beispielsweise auch eine transparente Kunststoffolie umfassen, die ihrerseits weitere Strahlungsfilter aufweisen kann, so daß auch die Lichtfenster 3 keine 100 %ige Strahlungsdurchlässigkeit, beispielsweise im UV-Bereich, aufweisen müssen.

Außerdem können Teilbereiche der Lichtfenster 3 durch beispielsweise Bänder oder Fäden abgedeckt sein, die sich durch Windstoß bewegen und hierdurch eine Teilabschattung des Lichtfensters 3 bewirken.

Zudem ist es möglich, mehrere Lagen eines Sonnenschutzes 1 übereinander anzuordnen, die verschiedene Lichtfenstergrößen und/oder -formen aufweisen und vorzugsweise gegeneinander relativ verschieblich sind. Durch Relativerschiebung der Lagen zueinander ergibt sich eine Änderung der Größe der Lichtfenster 3. Damit ist beispielsweise um die Mittagszeit eine über die ganze Fläche gleichmäßige Verkleinerung der Lichtfenster 3 möglich, um möglichst wenig Strahlung hindurchzulassen, mit zunehmender Tageszeit können die Lichtfenster 3 dann wieder weiter geöffnet werden. Eine solche Variabilität der Öffnungsgröße und -form der Lichtfenster läßt sich auch innerhalb einer Lage durch die Anordnung von Verschlußmöglichkeiten für die Lichtfenster 3, beispielsweise in Gestalt von Verschlußlaschen, erreichen.

Durch eine solche Verschließbarkeit läßt sich der Sonnenschutz 1 an verschiedene Anforderungen anpassen, beispielsweise verschließen, um kleinen Kindern einen hinreichenden Sonnenschutz zu bieten, und öffnen, um eine Bräunung einer Person zu gestatten, wobei neben dem Bräunungseffekt auch gleichzeitig eine Durchsichtmöglichkeit durch den Sonnenschutz 1 durch die Lichtfenster 3 ermöglicht ist.

## Patentansprüche

1. Flexibler flächiger Sonnenschutz zur Absorption und/oder Reflexion von Sonnenlicht, insbesondere UV-Licht, insbesondere zur Anbringung als Sonnenschirm, Markise oder Fensterabdeckung, wobei der Sonnenschutz (1) von einem Muster von Lichtfenstern (3) durchsetzte Bereiche (2) aufweist, **dadurch gekennzeichnet, daß** die Bereiche (2) ein regelmäßiges geometrisches Muster von im wesentlichen dreiekkigen Lichtfenstern (3) und Barrierebereichen (4) ausbilden, wobei sowohl benachbarte Lichtfenster (3) als auch benachbarte Barrierebereiche (4) jeweils zumindest in Eckbereichen aneinander angrenzen und in den von Lichtfenstern (3) durchsetzten Bereichen (2) etwa 50% der Sonnenschutzfläche als Lichtfenster (3) ausgebildet sind.

2. Sonnenschutz nach Anspruch 1, **dadurch gekennzeichnet, daß** die Lichtfenster (3) und die Barrierebereiche (4) jeweils als gleichschenklige, rechtwinklige Dreiecke ausgebildet sind, wobei jeweils ein Lichtfenster (3) und ein Barrierebereich (4) über ihre Hypotenuse aneinandergrenzen und gemeinsam ein Quadrat ausbilden.

3. Sonnenschutz nach Anspruch 2, **dadurch gekennzeichnet, daß** die von den gleichlangen Schenkeln umfaßte Ecke eines Lichtfensters (3) einer gleichartigen Ecke (5) eines weiteren Lichtfensters (3) gegenüber gelegen ist.

4. Sonnenschutz nach einem der Ansprüche 1 bis 3, **dadurch gekennzeichnet, daß** die von Lichtfenstern (3) durchsetzten Bereiche (2) ein Netzwerk (6) als Trägerwerk aufweisen, das entlang Kantenbereichen von Lichtfenstern (3) bzw. Barrierebereichen (4) verläuft und die Bereiche (2) in einzelne, geometrisch regelmäßige, Dreiecke annähernde Teilsegmente (7) unterteilt.

5. Sonnenschutz nach einem oder mehreren Ansprüche 1 bis 4, **dadurch gekennzeichnet, daß** innerhalb der von dem Netzwerk (6) gebildeten Teilsegmente (7) sowohl Lichtfenster (3) als auch Barrierebereiche (4) ausgebildet sind.

6. Sonnenschutz nach einem der Ansprüche 1 bis 5, **dadurch gekennzeichnet, daß** sich einzelne Lichtfenster (3) über mehrere von dem Netzwerk (6) gebildete Teilsegmente (7) erstrecken.

7. Sonnenschutz nach einem der Ansprüche 1 bis 6, **dadurch gekennzeichnet, daß** einzelne, von dem Netzwerk (6) gebildete Teilsegmente (7) jeweils ein Lichtfenster (3) bzw. einen Barrierebereich (4) umgrenzen.

8. Sonnenschutz nach einem der Ansprüche 1 bis 7, **dadurch gekennzeichnet, daß** das Netzwerk (6) von sich rechtwinklig kreuzenden Tragfäden (8) gebildet ist.

9. Sonnenschutz nach Anspruch 8, **dadurch gekennzeichnet, daß** die durch die sich kreuzenden Netzwerkfäden (8) gebildeten Teilsegmente (7) Quadrate ausbilden.

10. Sonnenschutz nach einem der Ansprüche 4 bis 9, **dadurch gekennzeichnet, daß** die das Netzwerk (6) ausbildenden Tragfäden (8) miteinander verwirkt sind.

11. Sonnenschutz nach einem der Ansprüche 4 bis 10, **dadurch gekennzeichnet, daß** die gebildeten Teilsegmente (7) von Kette- (9) und Schußfäden (10) eines Webverbundes durchzogen sind.

12. Sonnenschutz nach Anspruch 11, **dadurch gekennzeichnet, daß** Teilsegmente (7) durch diese durchziehende Webfäden (9;10) in kleinere Flächeneinheiten (11) unterteilt sind.

13. Sonnenschutz nach Anspruch 12, **dadurch gekennzeichnet, daß** die Hälfte dieser Flächeneinheiten (11) durch Bedeckung mit einem fadenartigen, verwobenen Material einen Barrierebereich (4) ausbildet und die andere Hälfte dieser Flächeneinheiten (11) als Lichtfenster (3) verbleibt.

14. Sonnenschutz nach Anspruch 13, **dadurch gekennzeichnet, daß** die Lichtfenster (3) eine im wesentlichen dreieckige Gesamtform aufweisen, wobei diese Dreiecke aus mehreren nebeneinanderliegenden Flächeneinheiten (11) gebildet sind.

15. Sonnenschutz nach Anspruch 14, **dadurch gekennzeichnet, daß** sich ein Lichtfenster (3) mit einem komplementären Barrierebereich (4) zu einem Teilsegment des Netzwerks (6) ergänzen.

16. Sonnenschutz nach einem der Ansprüche 1 bis 15, wobei der Sonnenschutz (1) einen Schirm (12) ausbildet, **dadurch gekennzeichnet, daß** die Schirmbespannung als einstückiges, die Schirmsektoren (13) umfassendes Webstück hergestellt und ausgebildet ist.

## Claims

1. Flexible, flat sun protection means for absorption and/or reflection of sunlight, in particular UV light, in particular mounting as an umbrella, awning or window cover, the sun protection means (1) having areas (2) interspersed by a pattern of light windows (3), **characterised in that** the areas (2) form a regular geometric pattern of substantially triangular light windows (3) and barrier areas (4), adjacent light windows (3) and adjacent barrier areas (4) touching each other at least in corner areas, and approximately 50% of the sun protection surface being formed as light windows (3) in the areas (2) interspersed by light windows (3).

2. Sun protection means according to claim 1, **characterised in that** the light windows (3) and barrier areas (4) are each formed as right-angled isosceles triangles, one light window (3) and one barrier area (4) touching each other via their hypotenuse and together forming a square.

3. Sun protection means according to claim 2, **characterised in that** the corner of a light window (3) covered by the legs of equal length is located opposite a comer (5) of a further light window (3) of the same type.

4. Sun protection means according to one of claims 1 to 3, **characterised in that** the areas (2) interspersed by light windows (3) exhibit a network (6) as a supporting structure which runs along edge areas of light windows (3) and/or barrier areas (4) and divides the areas (2) into individual geometrically regular partial segments (7) resembling triangles.

5. Sun protection means according to one or more claims 1 to 4, **characterised in that** both light windows (3) and barrier areas (4) are formed within the partial segments (7) formed by the network (6).

6. Sun protection means according to one of claims 1 to 5, **characterised in that** individual light windows (3) extend over several partial segments (7) formed by the network (6).

7. Sun protection means according to one of claims 1 to 6, **characterised in that** individual partial segments (7) formed by the network (6) each bound a light window (3) and/or barrier area (4).

8. Sun protection means according to one of claims 1 to 7, **characterised in that** the network (6) is formed from supporting threads (8) intersecting at right angles.

9. Sun protection means according to claim 8, **characterised in that** the partial segments (7) formed by intersecting network threads (8) form squares.

10. Sun protection means according to one of claims 4 to 9, **characterised in that** the supporting threads (8) forming the network (6) are woven together.

11. Sun protection means according to one of claims 4 to 10, **characterised in that** the partial segments (7) formed are interlaced by warp (9) and weft threads (10) of a woven composite.

12. Sun protection means according to claim 11, **characterised in that** partial segments (7) are divided by these interlacing woven threads (9; 10) into smaller units of area (11).

13. Sun protection means according to claim 12, **characterised in that** one half of these units of area (11) forms a barrier area (4) by being covered with a thread-like, woven material, and **in that** the other half of these units of area (11) remain as light widows (3).

14. Sun protection means according to claim 13, **characterised in that** the light windows (3) exhibit a substantially triangular general shape, these triangles being formed from several adjacent units of area (11).

15. Sun protection means according to claim 14, **characterised in that** a light window (3) with a complementary barrier area (4) constitute a supplement to a partial segment of the network (6).

16. Sun protection means according to one of claims 1 to 15, the sun protection means (1) forming an umbrella (12), **characterised in that** the umbrella covering is manufactured and designed as an integral woven piece comprising the umbrella sectors (13).

## Revendications

1. Dispositif de protection contre le soleil à surface plane souple pour l'absorption et/ou la réflexion de la lumière du soleil, en particulier de la lumière UV, destiné à être installé en particulier comme parasol, store ou recouvrement de fenêtre, ledit dispositif de protection contre le soleil (1) présentant des zones (2) renfermant un motif de fenêtres (3), **caractérisé en ce que** les zones (2) forment un motif géométrique régulier de fenêtres (3) et de zones de barrière (4) substantiellement triangulaires, où non seulement des fenêtres (3) contiguës mais aussi des zones de barrière (4) contiguës sont chaque fois adjacentes les unes aux autres au moins dans les zones de leurs angles et dans lequel des zones (2) renfermant des fenêtres (3) forment environ 50 % de la surface du dispositif de protection contre le soleil.

2. Dispositif de protection contre le soleil selon la revendication 1, **caractérisé en ce que** les fenêtres (3) et les zones de barrière (4) ont chaque fois la forme de triangles rectangles isocèles, une fenêtre (3) et une zone de barrière (4) étant chaque fois adjacentes l'une à l'autre par leur hypoténuse et formant ensemble un carré.

3. Dispositif de protection contre le soleil selon la revendication 2, **caractérisé en ce que** l'angle d'une fenêtre (3) formé par les côtés de même longueur est opposé à un angle (5) similaire d'une autre fenêtre (3).

4. Dispositif de protection contre le soleil selon l'un quelconque des revendications 1 à 3, **caractérisé en ce que** les zones (2) renfermant des fenêtres (3) présentent un réseau (6) servant d'armure, lequel s'étend le long de zones de bord de fenêtres (3) ou selon le cas de zones de barrière (4) et subdivise les zones (2) en différents segments partiels (7) géométriquement réguliers et approchant des triangles.

5. Dispositif de protection contre le soleil selon l'une quelconque des revendications 1 à 4, **caractérisé en ce que** les segments partiels (7) formés par le réseau (6) comportent non seulement des fenêtres (3) mais aussi des zones de barrière (4).

6. Dispositif de protection contre le soleil selon l'une quelconque des revendications 1 à 5, **caractérisé en ce que** différentes fenêtres (3) s'étendent sur plusieurs segments partiels (7) formés par le réseau (6).

7. Dispositif de protection contre le soleil selon l'une quelconque des revendications 1 à 6, **caractérisé en ce que** différents segments partiels (7) formés par le réseau (6) délimitent chaque fois une fenêtre (3) ou selon le cas une zone de barrière (4).

8. Dispositif de protection contre le soleil selon l'une quelconque des revendications 1 à 7, **caractérisé en ce que** le réseau (6) est formé par des fils d'armure (8) se croisant à angle droit.

9. Dispositif de protection contre le soleil selon la revendication 8, **caractérisé en ce que** les segments partiels (7) formés par le croisement des fils (8) de réseau forment des carrés.

10. Dispositif de protection contre le soleil selon l'une quelconque des revendications 4 à 9, **caractérisé en ce que** les fils d'armure (8) formant le réseau (6) sont entrecroisés.

11. Dispositif de protection contre le soleil selon l'une quelconque des revendications 4 à 10, **caractérisé en ce que** les segments partiels (7) formés sont traversés par des fils de chaîne (9) et des fils de trame (10) d'une armure tissée.

12. Dispositif de protection contre le soleil selon la revendication 11, **caractérisé en ce que** des segments partiels (7) sont subdivisés en unités de surface (11) plus petites par des fils de tissage (9; 10) les traversant.

13. Dispositif de protection contre le soleil selon la revendication 12, **caractérisé en ce que** la moitié de ces unités de surface (11) forme une zone de barrière (4) par recouvrement au moyen d'une matière à fils tissés et l'autre moitié de ces unités de surface (11) demeure en tant que fenêtres (3).

14. Dispositif de protection contre le soleil selon la revendication 13, **caractérisé en ce que** les fenêtres (3) présentent une forme globale substantiellement triangulaire, où ces triangles sont formés par plusieurs unités de surface (11) contiguës.

15. Dispositif de protection contre le soleil selon la revendication 14, **caractérisé en ce qu'**une fenêtre (3) et une zone de barrière (4) complémentaire se complètent pour former un segment partiel du réseau (6).

16. Dispositif de protection contre le soleil selon l'une quelconque des revendications 1 à 15, le dispositif de protection contre le soleil formant un écran (12), **caractérisé en ce que** le recouvrement de l'écran est fabriqué et formé en une seule pièce de tissu comportant les secteurs (13) de l'écran.
